# EUROPÄISCHE PATENTSCHRIFT

(11) **EP 2 161 515 B1**
(45) Veröffentlichungstag und Bekanntmachung des Hinweises auf die Patenterteilung: **09.11.2016**
(21) Anmeldenummer: 08290839.3
(22) Anmeldetag: 05.09.2008
(51) Int. Cl.: F24H 3/04, F24H 9/18, H05B 3/50

(54) **Wärmeübertrager**
Heat exchanger
Échangeur de chaleur

(43) Veröffentlichungstag der Anmeldung: 10.03.2010
(73) Patentinhaber: Mahle Behr France Rouffach S.A.S, 68250 Rouffach (FR)
(72) Erfinder: Weingaertner, Stéphane, 68250 Pfaffenheim (FR)
(74) Vertreter: Grauel, Andreas

(56) Entgegenhaltungen:
- EP-A- 1 912 028
- EP-A- 1 926 346
- EP-A- 1 926 347
- EP-A- 1 933 598
- FR-A- 2 826 829

## Beschreibung

Die Erfindung betrifft einen Wärmeübertrager gemäß dem Oberbegriff des Anspruchs 1.

Um den Innenraum eines Kraftfahrzeugs aufzuwärmen, ist es meist in der Startphase oder bei geringen Außentemperaturen notwendig, zuzuheizen, da die heutzutage eingesetzten verbrauchsoptimierten Fahrzeuge nicht ausreichend Abwärme produzieren. Dabei ist es bevorzugt, elektrische Zuheizer einzusetzen, da sie kostengünstig, spontan spürbar - das heißt, die elektrische Leistung wird sofort in Wärme umgesetzt - und platzsparend sind. Bei den für Kraftfahrzeuge im Stand der Technik verwendeten Zuheizern werden im Wesentlichen zwei Typen unterschieden. Bei einem ersten Typ von elektrischen Zuheizern wird die elektrische Leistung direkt in das Kühlmittel geleitet. Es handelt sich hierbei um die sogenannten kühlmittelseitigen Zuheizer. Bei dem zweiten Typ von elektrischen Zuheizern wird die elektrische Leistung an die Luft abgegeben. Hierbei handelt es sich um die sogenannten luftseitigen Zuheizer.

Da bei dem letzteren Typ die eingebrachte elektrische Leistung sofort spürbar in Wärme umgesetzt wird, nimmt der Anteil der lufseitigen Zuheizer immer mehr zu.

Bei diesen elektrischen Zuheizern erfolgt die Umwandlung von elektrischer Energie aus dem Bordnetz des Fahrzeugs in Wärme in der Regel in einem PTC-Element (*Positive Temperature Coefficient*). Dieser Kaltleiter aus Keramik ist ein sehr stark temperaturabhängiger Halbleiterwiderstand. Das heißt, dass mit zunehmender Temperatur der Widerstand des Keramik-Elements sehr stark zunimmt. Dadurch stellt sich unabhängig von den Randbedingungen - wie z. B. angelegte Spannung, Nominalwiderstand, Luftmenge über dem PTC-Element - eine sehr gleichmäßige Oberflächentemperatur am PTC-Element ein. Dadurch wird eine Überhitzung verhindert, wie sie z. B. mit einem normalen Wärme abgebenden Heizdraht auftreten könnte, da hier unabhängig von den Randbedingungen immer der gleiche Widerstand und dadurch elektrische Heizleistung eingebracht wird. Das heißt, mit zunehmender Temperatur steigt der elektrische Widerstand proportional stark an.

Um die Oberflächentemperatur eines PTC-Elements, das in einem elektrischen Zuheizer eingesetzt wird, in einem zulässigen Bereich zu halten, in welchem die umgebenden Teile, die beispielsweise aus Kunststoff hergestellt sein können, nicht beschädigt werden, ist es im Stand der Technik darüber hinaus bekannt, PTC-Zuheizer mit einer Regeleinrichtung zu versehen, die z. B. die Spannung an den PTC-Elementen überwacht.

Darüber hinaus wird in einem elektrischen Zuheizer in der Regel eine Vielzahl von PTC-Elementen eingesetzt, die in einem Blech aufgenommen bzw. darin verpresst sind. Um ein Verrutschen der einzelnen PTC-Elemente zu verhindern, ist es im Stand der Technik beispielsweise bekannt, ein Dichtprofil, in welchem die PTC-Elemente gehalten sind, zu verwenden. Diese Lösung zur Fixierung der PTC-Elemente in dem Blechrahmen erfordert jedoch ein zusätzliches Bauteil - das Dichtprofil.

Eine andere Möglichkeit zur Fixierung der PTC-Elemente besteht darin, diese an den Blechen zu verkleben. Diese Variante ist zwar kostengünstiger und einfacher, jedoch kann es trotz Verkleben zu einem Verrutschen der PTC-Elemente kommen. Das Dokument EP 1 926 346 offenbart einen Wärmeübertrager mit allen Merkmalen der Präambel des Anspruchs 1.

Daher ist es die Aufgabe der vorliegenden Erfindung, eine effektive und einfache Fixierung von PTC-Elementen in einem Wärmeübertrager vorzusehen.

Die Aufgabe der vorliegenden Erfindung wird durch einen Wärmeübertrager mit den Merkmalen gemäß Anspruch 1. Vorteilhafte Weiterbildungen der vorliegenden Erfindung sind in den Unteransprüchen definiert.

Erfindungsgemäß wird ein Wärmeübertrager, insbesondere ein elektrischer Zuheizer für ein Kraftfahrzeug, mit zumindest einem Heizelement, welches einen Rahmen und zumindest ein PTC-Element aufweist, vorgesehen. Gemäß der Erfindung ist das zumindest eine PTC-Element mit zumindest einer Öffnung versehen ist. Die Öffnung ermöglicht es einem Klebstoff, welcher zwischen dem Rahmen und dem zumindest einen PTC-Element aufgetragen wird, in diese hineinzulaufen und sie auszufüllen. Nach dem Aushärten des Klebstoffs wird in der Öffnung eine Art Stift gebildet, der eine zusätzliche sichere und dauerhafte Fixierung des PTC-Elements an bzw. in dem Rahmen vorsieht. Somit wird auf sehr einfache Art und Weise und ohne das Erfordernis, zusätzliche Elemente oder Teile einsetzen zu müssen, ein Verrutschen des zumindest einen PTC-Elements an oder in dem Rahmen verhindert.

Erfindungsgemäß ist das zumindest eine PTC-Element an dem Rahmen mit einem Klebstoff fixiert. Vorzugsweise wird der Klebstoff auf der gesamten Fläche des Rahmens aufgetragen, auf welcher das zumindest eine PTC-Element angeordnet wird und/oder auf der gesamten Fläche des PTC-Elements, die mit dem Rahmen zu verbinden ist. Wie oben beschrieben, verteilt sich der Klebstoff, welcher eine hierfür geeignete Viskosität aufweisen muss, in der in dem PTC-Element vorgesehenen Öffnung, um nach dem Aushärten eine Art Fixierungsstift zu bilden. Vorzugsweise wird der Klebstoff darüber hinaus auch beim Zusammenpressen des Rahmens in die Öffnung gedrückt.

Gemäß noch einer bevorzugten Ausführungsform ist der Rahmen ein Metallrahmen, insbesondere ein Blechrahmen. Es kann jedoch auch ein Kunststoffrahmen verwendet werden. Der Klebstoff wird dabei entsprechend der zu verbindenden Materialien ausgewählt.

Ganz besonders bevorzugt ist der Klebstoff ein Zwei-Komponenten-Kleber.

Erfindungsgemäß füllt der Klebstoff die zumindest eine Öffnung des zumindest einen PTC-Elements aus.

Gemäß noch einer weiteren bevorzugten Ausführungsform ist die zumindest eine Öffnung eine durch das PTC-Element hindurch gehende Öffnung, insbesondere eine Durchgangsöffnung.

Gemäß einer anderen Ausführungsform endet die zumindest eine Öffnung in dem PTC-Element.

Ganz besonders bevorzugt ist der Klebstoff ein gut wärmeleitfähiger Klebstoff.

Darüber hinaus weist vorzugsweise die zumindest eine Öffnung eine Form auf, die rund, oval, quadratisch, rechteckig oder dreieckig ist.

Gemäß einer weiteren bevorzugten Ausführungsform ist die zumindest eine Öffnung konisch oder zylindrisch ausgebildet.

Ganz besonders bevorzugt ist es, wenn eine Vielzahl von Öffnungen in dem zumindest einen PTC-Element vorgesehen ist.

Vorzugsweise ist der Rahmen zweiteilig ausgebildet. Besonders bevorzugt weist der Rahmen ein erstes Blech und ein zweites Blech auf, die parallel zueinander angeordnet sind.

Erfindungsgemäß bildet der Klebstoff nach seinem Aushärten in der zumindest einen Öffnung einen Stift, der das zumindest eine PTC-Element an dem Rahmen zusätzlich zu der zwischen dem PTC-Element und dem Rahmen gebildeten Klebstoffschicht fixiert.

Gemäß noch einer zweckmäßigen Weiterbildung sind in dem Wärmeübertrager eine Vielzahl von Rippenelementen und eine Vielzahl von Heizelementen vorgesehen.

Im Folgenden wird die Erfindung anhand eines Ausführungsbeispiels unter Bezugnahme auf die Zeichnung detailliert erläutert. In der Zeichnung zeigen: Fig.1 eine Vorderansicht der Einzelteile eines Heizelements gemäß dem Stand der Technik;
- Fig. 2A: eine Draufsicht auf ein PTC-Element gemäß einer Ausführungsform;
- Fig. 2B: eine Schnittansicht durch das PTC-Element von Fig. 2A;
- Fig. 3A: eine Draufsicht auf ein PTC-Element gemäß einer weiteren Ausführungsform;
- Fig. 3B: eine Schnittansicht durch das PTC-Element von Fig. 3A;
- Fig. 4A: eine Draufsicht auf ein PTC-Element gemäß noch einer weiteren Ausführungsform;
- Fig. 4B: eine Schnittansicht durch das PTC-Element von Fig. 4A;
- Fig. 5A: eine Draufsicht auf ein PTC-Element gemäß noch einer weiteren Ausführungsform;
- Fig. 5B: eine Schnittansicht durch das PTC-Element von Fig. 5A.

Fig.1 zeigt eine Vorderansicht der Einzelteile eines Heizelements 1 gemäß dem Stand der Technik. Das Heizelement 1 besteht aus einem ersten Blech 2 und einem zweiten Blech 3, die parallel verlaufen und zusammen einen Rahmen bilden. Zwischen dem ersten Blech 2 und dem zweiten Blech 3 sind die PTC-Elemente 4, hier 7 Stück, angeordnet, die durch ein Dichtprofil 5 gegen Verrutschen gesichert werden. Das Dichtprofil 5 ist als ein Endlosprofil, welches aus Silikon besteht, hergestellt, welches auf die Länge des Heizelements 1 zugeschnitten ist, und in dem Durchbrechungen 6 eingestanzt sind, in denen die PTC-Elemente 4 positioniert und auf Abstand gehalten sind.

Fig. 2A zeigt eine Draufsicht auf ein PTC-Element 4 gemäß einer Ausführungsform. Das PTC-Element 4 wird in der Ausführungsform mit dem ersten Blech 2 und dem zweiten Blech 3, die hier nicht dargestellt sind, verklebt. Als Klebstoff wird ein Zwei-Komponentenkleber verwendet, der auf die gesamte Fläche des PTC-Elements 4 und/oder auf die gesamte Fläche des Blechs, auf welcher das PTC-Element 4 angeordnet wird, aufgetragen wird. Beim Zusammenbau des Heizelements 1 werden dann die PTC-Elemente 4 an ihren jeweiligen Positionen auf dem Blech angeordnet und das erste Blech 2 und das zweite Blech 3 werden dann miteinander verpresst, um einen Rahmen des Heizelements 1 zu bilden. Dabei wird der Klebstoff in die Öffnung 7 gedrückt. Der Klebstoff füllt die Öffnung 7 vollständig aus und bildet nach dem Aushärten einen Stift, der das PTC-Element 4 zusätzlich an dem ersten Blech 2 und/oder zweiten Blech 3 fixiert. In dieser Ausführungsform ist nur eine einzige Öffnung 7 vorgesehen, die als quadratische Öffnung ausgebildet ist.

Fig. 2B ist eine Schnittansicht durch das PTC-Element 4 von Fig. 2A, wobei gesehen werden kann, dass die Öffnung 7 eine Durchgangsöffnung durch das PTC-Element 4 hindurch ist. Das PTC-Element 4 weist darüber hinaus eine obere Fläche 8 und eine untere Fläche 9 auf, auf welche jeweilig Klebstoff aufgetragen wird.

Fig. 3A zeigt eine Draufsicht auf ein PTC-Element 4 gemäß einer weiteren Ausführungsform. In dieser Ausführungsform ist wiederum eine einzige Öffnung 7 vorgesehen, die eine runde Form aufweist. Wie aus der in Fig. 3B gezeigten Schnittansicht durch das PTC-Element 4 gesehen werden kann, ist die Öffnung 7 auch in dieser Ausführungsform als zylindrische Durchgangsöffnung ausgebildet.

Fig. 4A ist eine Draufsicht auf ein PTC-Element 4 gemäß einer weiteren Ausführungsform. Hier sind drei quadratische Öffnungen 7 vorgesehen, die gleichmäßig über die obere Fläche 8 verteilt angeordnet sind. Wie aus Fig.4B, die eine Schnittansicht durch das PTC-Element 4 von Fig. 4A ist, erkannt werden kann, sind in dieser Ausführungsform die drei Öffnungen 7 jedoch nicht als Durchgangsöffnungen ausgebildet, sondern enden in dem PTC-Element 4.

Fig. 5A ist eine Draufsicht auf ein PTC-Element 4 gemäß noch einer weiteren Ausführungsform, wobei zwei kreisförmige Öffnungen 7, die gleichmäßig über die obere Fläche 8 verteilt angeordnet sind, vorgesehen sind. In Fig. 5B, welche eine Schnittansicht durch das PTC-Element 4 von Fig. 5A ist, kann gesehen werden, dass auch hier die Öffnungen 7 nicht als Durchgangsöffnungen ausgebildet sind, sondern in dem PTC-Element 4 enden.

Insgesamt kann mit dem so ausgebildeten PTC-Element 4 eine sichere und effektive Fixierung an den Blechen eines Rahmens eines Heizelements für einen elektrischen Zuheizer auf einfache und kostengünstige Art und Weise erzielt werden.

### Bezugszeichenliste

- 1: Heizelement
- 2: erstes Blech
- 3: zweites Blech
- 4: PTC-Element
- 5: Dichtprofil
- 6: Durchbrechung
- 7: Öffnung
- 8: obere Fläche
- 9: untere Fläche

## Patentansprüche

1. Wärmeübertrager, insbesondere elektrischer Zuheizer für ein Kraftfahrzeug, mit zumindest einem Heizelement, welches einen Rahmen und zumindest ein PTC-Element (4) aufweist, wobei das zumindest eine PTC-Element (4) mit zumindest einer Öffnung (7) versehen ist, wobei das zumindest eine PTC-Element (4) an dem Rahmen mit einem Klebstoff fixiert ist und der Klebstoff die zumindest eine Öffnung (7) des zumindest einen PTC-Elements (4) ausfüllt, **dadurch gekennzeichnet, dass** der Klebstoff nach seinem Aushärten in der zumindest einen Öffnung (7) einen Stift bildet, der das zumindest eine PTC-Element (4) an dem Rahmen zusätzlich fixiert.

2. Wärmeübertrager nach Anspruch 1, **dadurch gekennzeichnet, dass** der Rahmen ein Metallrahmen, insbesondere ein Blechrahmen, ist.

3. Wärmeübertrager nach Anspruch 1 oder 2, **dadurch gekennzeichnet, dass** der Klebstoff ein Zwei-Komponenten-Kleber ist.

4. Wärmeübertrager nach einem oder mehreren der Ansprüche 1 bis 3, **dadurch gekennzeichnet, dass** die zumindest eine Öffnung (7) eine durch das PTC-Element (4) hindurch gehende Öffnung ist.

5. Wärmeübertrager nach einem oder mehreren der Ansprüche 1 bis 4, **dadurch gekennzeichnet, dass** die zumindest eine Öffnung (7) in dem PTC-Element (4) endet.

6. Wärmeübertrager nach einem oder mehreren der Ansprüche 1 bis 5, **dadurch gekennzeichnet, dass** der Rahmen ein erstes Blech (2) und ein zweites Blech (3) aufweist, die parallel zueinander angeordnet sind.

7. Wärmeübertrager nach einem oder mehreren der Ansprüche 1 bis 6, **dadurch gekennzeichnet, dass** der Klebstoff ein gut wärmeleitfähiger Klebstoff ist.

8. Wärmeübertrager nach einem oder mehreren der Ansprüche 1 bis 7, **dadurch gekennzeichnet, dass** die zumindest eine Öffnung (7) eine Form aufweist, die rund, oval, quadratisch, rechteckig oder dreieckig ist.

9. Wärmeübertrager nach einem oder mehreren der Ansprüche 1 bis 8, **dadurch gekennzeichnet, dass** eine Vielzahl von Öffnungen (7) in dem zumindest einen PTC-Element (4) vorgesehen ist.

10. Wärmeübertrager nach einem oder mehreren der Ansprüche 1 bis 9, **dadurch gekennzeichnet, dass** die zumindest eine Öffnung (7) zylindrisch oder konisch ausgebildet ist.

11. Wärmeübertrager nach Anspruch 1 bis 10, **dadurch gekennzeichnet, dass** eine Vielzahl von Rippenelementen und eine Vielzahl von Heizelementen in dem Wärmeübertrager vorgesehen sind.

## Claims

1. A heat exchanger, in particular an electric auxiliary heater for a motor vehicle, with at least one heating element which has a frame and at least one PTC element (4), wherein the at least one PTC element (4) is provided with at least one opening (7), wherein the at least one PTC element (4) is fixed to the frame with an adhesive and the adhesive fills the at least one opening (7) of the at least one PTC element (4), **characterised in that** the adhesive forms a pin in the at least one opening (7) after hardening, the pin additionally fixing the at least one PTC element (4) to the frame.

2. The heat exchanger according to claim 1, **characterised in that** the frame is a metal frame, in particular a sheet metal frame.

3. The heat exchanger according to claim 1 or 2, **characterised in that** the adhesive is a two-component adhesive.

4. The heat exchanger according to one or more of claims 1 to 3, **characterised in that** the at least one opening (7) is an opening through the PTC element (4).

5. The heat exchanger according to one or more of claims 1 to 4, **characterised in that** the at least one opening (7) ends in the PTC element (4).

6. The heat exchanger according to one or more of claims 1 to 5, **characterised in that** the frame has a first sheet (2) and a second sheet (3) which are arranged parallel to each other.

7. The heat exchanger according to one or more of claims 1 to 6, **characterised in that** the adhesive is an adhesive with good thermal conductivity.

8. The heat exchanger according to one or more of claims 1 to 7, **characterised in that** the at least one opening (7) has a shape that is round, oval, square, rectangular or triangular.

9. The heat exchanger according to one or more of claims 1 to 8, **characterised in that** a plurality of openings (7) is provided in the at least one PTC element (4).

10. The heat exchanger according to one or more of claims 1 to 9, **characterised in that** the at least one opening (7) is cylindrical or conical.

11. The heat exchanger according to claim 1 to 10, **characterised in that** a plurality of fin elements and a plurality of heating elements are provided in the heat exchanger.

## Revendications

1. Echangeur de chaleur, en particulier dispositif de chauffage auxiliaire électrique pour un véhicule automobile, comprenant au moins un élément chauffant qui présente un cadre et au moins un élément (4) à coefficient de température positif - CTP -, où l'élément CTP (4) au moins au nombre de un est doté au moins d'une ouverture (7), où l'élément CTP (4) au moins au nombre de un est fixé sur le cadre, en utilisant une colle, et la colle remplit l'ouverture (7) au moins au nombre de un de l'élément CTP (4) au moins au nombre de un, **caractérisé en ce que** la colle, après son durcissement dans l'ouverture (7) au moins au nombre de un, forme une cheville qui fixe en plus, sur le cadre, l'élément CTP (4) au moins au nombre de un.

2. Echangeur de chaleur selon la revendication 1, **caractérisé en ce que** le cadre est un cadre en métal, en particulier un cadre en tôle.

3. Echangeur de chaleur selon la revendication 1 ou 2, **caractérisé en ce que** la colle est une colle à deux composants.

4. Echangeur de chaleur selon l'une quelconque ou plusieurs des revendications 1 à 3, **caractérisé en ce que** l'ouverture (7) au moins au nombre de un est une ouverture traversant en totalité l'élément CTP (4).

5. Echangeur de chaleur selon l'une quelconque ou plusieurs des revendications 1 à 4, **caractérisé en ce que** l'ouverture (7) au moins au nombre de un se termine dans l'élément CTP (4).

6. Echangeur de chaleur selon l'une quelconque ou plusieurs des revendications 1 à 5, **caractérisé en ce que** le cadre présente une première tôle (2) et une deuxième tôle (3) qui sont disposées en étant parallèles l'une à l'autre.

7. Echangeur de chaleur selon l'une quelconque ou plusieurs des revendications 1 à 6, **caractérisé en ce que** la colle est une colle bonne conductrice de la chaleur.

8. Echangeur de chaleur selon l'une quelconque ou plusieurs des revendications 1 à 7, **caractérisé en ce que** l'ouverture (7) au moins au nombre de un présente une forme qui est ronde, ovale, carrée, rectangulaire ou triangulaire.

9. Echangeur de chaleur selon l'une quelconque ou plusieurs des revendications 1 à 8, **caractérisé en ce qu'**il est prévu une multiplicité d'ouvertures (7) dans l'élément CTP (4) au moins au nombre de un.

10. Echangeur de chaleur selon l'une quelconque ou plusieurs des revendications 1 à 9, **caractérisé en ce que** l'ouverture (7) au moins au nombre de un est configurée de façon cylindrique ou conique.

11. Echangeur de chaleur selon les revendications 1 à 10, **caractérisé en ce qu'**il est prévu, dans l'échangeur de chaleur, une multiplicité d'éléments à ailettes et une multiplicité d'éléments chauffants.
